# EUROPÄISCHE PATENTSCHRIFT

(11) **EP 0 795 494 B1**
(45) Veröffentlichungstag und Bekanntmachung des Hinweises auf die Patenterteilung: **22.03.2000**
(21) Anmeldenummer: 96120255.3
(22) Anmeldetag: 17.12.1996
(51) Int. Cl.: B65F 3/20

(54) **Müllsammelfahrzeug**
Vehicle for collecting refuse
Véhicule pour la collecte des ordures

(30) Priorität: 14.03.1996 DE 29604767 U
(43) Veröffentlichungstag der Anmeldung: 17.09.1997
(73) Patentinhaber: EDELHOFF M.S.T.S. GMBH, D-58640 Iserlohn (DE)
(72) Erfinder: Geisseler, Helmut, 58640 Iserlohn (DE); Stephan, Frank, 58640 Iserlohn (DE); Wallenfels, Jörg, 58840 Plettenberg (DE); Meinert, Damian, 58640 Iserlohn (DE); Ullrich, Reiner, 58256 Ennepetal (DE); Klossek, Johannes, 58640 Iserlohn (DE)
(74) Vertreter: Patentanwälte Meinke, Dabringhaus und Partner

(56) Entgegenhaltungen:
- EP-A- 0 163 859
- EP-A- 0 285 582
- DE-A- 2 545 051
- DE-A- 4 243 112
- FR-A- 2 695 918
- GB-A- 927 093
- GB-A- 1 256 680
- US-A- 4 065 008

## Beschreibung

Die Erfindung betrifft ein Müllsammelfahrzeug nach dem Oberbegriff des Anspruchs 1.

Bereits aus der EP 0 163 859 B1 sind Müllsammelfahrzeuge mit als Wechselbehältern mit lösbaren Kupplungen ausgebildeten Containern zur Aufnahme des Mülls bekannt. Diese Fahrzeuge weisen eine mit dem Fahrzeug verbundene Schütteinheit auf, die aus einer im vorderen Bereich des Fahrzeugs angeordneten Einschüttöffnung, die sich teils oberhalb des Führerhauses des Müllsammelfahrzeuges und teils zwischen diesem und dem Container in dem Bereich hinter und oberhalb des Führerhauses befindet, und einem Aufnahmeraum bestehen. Weiterhin ist eine Hub-Kipp-Vorrichtung zur Aufnahme und zum Entleeren von Müllbehältern in die Einschüttöffnung vorgesehen. Der in die Einschüttöffnung geschüttete Müll wird innerhalb des Aufnahmeraums mit einer Fördereinrichtung zum Transportieren des in die Einschüttöffnung entleerten Mülls in den Container durch dessen mit einer Verschlußeinrichtung versehene Einfüllöffnung geschoben. Die Fördereinrichtung, die gleichzeitig als Preßeinrichtung wirkt, besteht aus einem Preßstempel, der in der Querschnittsform dem Aufnahmeraum angepaßt ist. Der Aufnahmeraum hat einen waagrecht und somit parallel zum Chassis verlaufenden Boden, über den der Förder- und Preßstempel mittels eines Kniehebel-Kolbenzylinder-Systems schiebbar ist. Wenn der Preßstempel über das Kniehebel-Kolbenzylinder-System in eine zurückgezogene Stellung bewegt wurde, kann der Müll in den Aufnahmeraum eingeschüttet werden. Durch Vorschieben des Förder- und Preßstempels wird der Müll dann in die Aufnahmeöffnung des Containers gefördert und gleichzeitig gepreßt. Diese Anordnung des Förder- und Preßstempels ist wartungsintensiv und störanfällig. So kann es beispielsweise zum Verklemmen des Preßstempels innerhalb des Aufnahmeraumes kommen. Hier muß dann durch die Müllwerker Abhilfe geschaffen werden.

Bei dem vorbekannten System ist die Einschüttöffnung des auf dem Müllsammelfahrzeug festgelegten Containers unmittelbar über dem Boden angeordnet. Wird nun mit einem entsprechenden Müllsammelfahrzeug Bioabfall gesammelt und transportiert, so kommt es hier aufgrund des hohen Wassergehalts des kompostierbaren Abfalls zu einem Auslaufen von Flüssigkeit aus dem Container. Daher eignet sich das vorbekannte Müllsammelfahrzeug nicht sehr gut für zu sammelnden Müll, der hohe Flüssigkeitsgehalte aufweist.

Aus der DE 42 43 112 A1 ist ein Müllsammelfahrzeug nach dem Oberbegriff des Anspruchs 1 bekannt. Weitere Müllsammelfahrzeuge sind aus der GB-A-1256680 und der EP 0 285 582 A2 bekannt.

Aufgabe der vorliegenden Erfindung ist es daher, ein gattungsgemäßes Müllsammelfahrzeug derart weiterzuentwickeln, daß es stoßunempfindlich arbeitet und daß eine bessere Förderung des Mülls durch die Einfüllöffnung des Containers gewährleistet ist.

Erfindungsgemäß wird die Lösung ausgehend von einem gattungsgemäßen Müllsammelfahrzeug durch die kennzeichnenden Merkmale des Patentanspruchs 1 gelöst. Hier ist die Fördereinrichtung aus einem über ein Übertragungsgestänge drehbaren und translatorisch verschiebbaren Schieber gebildet und der Boden des Aufnahmeraumes fällt von der Einschüttöffnung aus in Richtung zum Container zunächst schräg nach unten ab und geht schließlich in eine im wesentlichen horizontale Ebene über. Zunächst ist durch die an sich bekannte Ausbildung des Bodens im Aufnahmeraum bereits eine schräge Ebene geschaffen, über die der in die Einschüttöffnung geschüttete Müll abrutscht. Hierdurch muß die Fördereinrichtung nur noch unterstützend tätig sein. Über das Übertragungsgestänge, das eine drehbare und translatorische Verschiebung des Schiebers ermöglicht, ist gewährleistet, daß der Schieber entlang der schiefen und horizontalen Ebene bis in die Einfüllöffnung des Containers hinein verschiebbar ist. Der Schieber ist hier also nur noch ein unterstützendes Element, da der Müll nicht entlang einer horizontalen Ebene entlanggeschoben werden muß, wie dies noch beim Stand der Technik der Fall war.

Das Übertragungsgestänge umfaßt zwei parallele Schwenkarme, zwischen denen an deren einen Ende der Schieber schwenkbar angelenkt ist. An deren parallelen Schwenkarmen greifen drehbar gelagerte Haltearme mit ihrem einen Ende an, die mit ihrem anderen Ende wiederum drehbar am Fahrzeug, d.h. im Bereich der Schütteinheit, gelagert sind. Mindestens ein ebenfalls am Fahrzeug ortsfest aber drehbar gelagerter Winkelhebel ist mit einem freien Ende drehbar mit den Schwenkarmen verbunden und mit dem anderen freien Ende mit einer Verstelleinrichtung.

Besondere Ausgestaltungen der Erfindung ergeben sich aus den in den Unteransprüchen angegebenen Ausführungsformen.

Die Verstelleinrichtung kann vorteilhaft aus einer Kolben-Zylindereinheit bestehen, die ebenfalls in der Schütteinheit schwenkbar angelenkt ist.

Die Verschwenkbarkeit des Schiebers kann über eine weitere Kolben-Zylindereinheit gewährleistet sein, die mit einem freien Ende an dem Schwenkarm und mit dem anderen freien Ende an dem Schieber angreift. Eine besonders vorteilhafte Ausführungsform besteht darin, daß der Boden des Aufnahmeraums soweit vorgezogen ist, daß er in die Öffnung des auf dem Müllsammelfahrzeug angekoppelten Containers hineinreicht. Hierdurch wird wirksam verhindert, daß der aus dem Aufnahmeraum in den Container geförderte Müll zwischen die Schütteinheit und den Container fällt und dadurch das Fahrzeug verunreinigt.

Eine weitere vorteilhafte Ausbildung der Erfindung besteht darin, daß die Öffnung des Containers über einen am Container schwenkbar unterhalb der Öffnung angelenkten Deckel verschließbar ist, der in seiner geöffneten Stellung senkrecht von dem Container absteht und der in dieser Stellung in einen im Müllsammelfahrzeug vorgesehenen Zwischenraum unterhalb des Aufnahmeraumes aufnehmbar ist. Diese Anordnung des schwenkbaren Deckels hat den Vorteil, daß beim Absetzen des Containers eventuell aus der Einfüllöffnung noch herausfallender Müll auf den Deckel fällt und beim Schließen des Deckels wieder in die Einfüllöffnung zurückbefördert wird.

Schließlich weist der Container unterhalb der Einfüllöffnung eine hochgezogene Wand auf, die ein Auslaufen der beispielsweise mittels kompostierbarem Abfall in den Container gelangten Wasser wirksam verhindert.

Weitere Einzelheiten und Vorteile der Erfindung werden anhand eines in der Zeichnung dargestellten Ausführungsbeispiels näher erläutert. Es zeigen:
- Fig. 1:: Eine Seitenansicht eines erfindungsgemäßen Müllsammelfahrzeugs,
- die Fig. 2a bis 2 d:: verschiedene Stellungen der Fördereinrichtung innerhalb der Schütteinheit des erfindungsgemäßen Müllsammelfahrzeugs nach Fig. 1 und
- Fig. 3:: eine seitliche Detailansicht eines Containers mit verschlossener und - alternativ dargestellt - geöffneter Stellung.

Das in Fig. 1 im ganzen dargestellte Müllsammelfahrzeugsystem besteht aus einem Lkw mit kurzem Achsabstand, um dem Fahrzeug bei dem Einsammeln von Müll eine gute Wendigkeit zu verleihen. Das Führerhaus 10 ist vor der Vorderachse 12 an dem Grundrahmen 14 des Chassis tiefliegend befestigt, so daß es mit seiner Unterkante bis in den Bereich der Ebene der Radachse oder noch tiefer ragt und dem Fahrer eine gute Sicht auf neben der Straße stehende Müllbehälter gewährt. Auf dem Chassis ist mit dem Fahrzeugrahmen 14 eine Schütteinheit 16 derart verbunden, daß diese zwischen dem Führerhaus 10 und einem Container 18 angeordnet ist und sich über das Führerhaus 10 erstreckt.

Die Hub-Kipp-Vorrichtung 20 entspricht der bereits aus der EP 0 163 859 B1 beschriebenen Bauart und ermöglicht es, über eine oder mehrere Greifklauen 22 hier nicht näher dargestellte Müllbehälter aufzunehmen und über Kopf bis zur Einschüttöffnung 24 der Schütteinheit 16 in bekannter Art und Weise zu verschwenken.

Die Schütteinheit 16 besteht im wesentlichen aus einem Aufnahmeraum 26, in welchen über eine Einschüttöffnung 24 der Müll aus dem angekippten Müllbehälter entleert wird. Wie in Fig. 1 dargestellt, ist der Boden 28 des Aufnahmeraums 26 derart ausgebildet, daß er zunächst schräg nach unten abfällt und anschließend in eine im wesentlichen horizontale Ebene übergeht. Dabei ist der Aufnahmeraum mit seinem Boden derart dimensoniert, daß der Boden in eine Einfüllöffnung 30 im Container 18 hineinragt. Am Aufnahmeraum sind seitliche Wandungen 32 ebenfalls soweit schräg herausgezogen, daß sie, wie in Fig. 1 dargestellt, teilweise in die Öffnung 30 des Containers 18 hineinragen. Hierdurch wird sichergestellt, daß kein in den Container geschobener Müll zwischen den Container 18 und die Mülleinheit 16 fällt.

Innerhalb des Aufnahmeraums 26 ist in der Schütteinheit 16 eine Fördereinrichtung 34 angeordnet. Die Fördereinrichtung besteht aus einem über ein Übertragungsgestänge 36 drehbaren und translatorisch verschiebbaren Schieber 38. Die drehbare und translatorische Verschiebbarkeit des Schiebers 38 führt dazu, daß dieser im wesentlichen entlang des Bodens 28 bewegbar ist und dadurch den in den Aufnahmeraum 26 eingeschütteten Müll in Richtung zum Container 18 fördern kann.

Das Übertragungsgestänge 36 besteht im wesentlichen aus zwei parallelen Schwenkarmen 40, an deren einen Ende der Schieber 38 schwenkbar angelenkt ist. An den parallelen Schwenkarmen 40 sind drehbar gelagert Haltearme 42 angelenkt, die mit ihrem freien anderen Ende ortsfest aber drehbar am Fahrzeug im Bereich der Aufnahmeraumwandungen gelagert sind. Ebenfalls an den Schwenkarmen 40 greift ein freies Ende mindestens eines Winkelhebels 44 an, der um eine Achse 46 ebenfalls ortsfest aber drehbar am Fahrzeug gelagert ist und mit seinem anderen freien Ende über eine Kolben-Zylinderanordnung 48 verschwenkbar ist. An den Schwenkarmen 40 ist drehbar ebenfalls ein Ende einer Kolben-Zylindereinheit 50 angelenkt, deren anderes freie Ende an dem Schieber 38 ebenfalls drehbar angelenkt ist.

Die Kinematik der Fördereinrichtung 34 ist anhand der Figuren 2a bis 2d anhand charakteristischer Stellungen des Schiebers beispielhaft dargestellt. In der Fig. 2a ist die Kolben-Zylindereinheit 48 und die Kolben-Zylindereinheit 50 jeweils eingezogen. Hier ist also der Schieber 38 eingeklappt und der Schieber 38 ist auf dem Weg von seiner ausgefahrenen und in den Container 18 hineinragenden Position, wie sie in Fig. 1 dargestellt ist, zurück in seine Ausgangsstellung, in welcher er das Einschieben des Mülls entlang des Bodens 28 beginnt. In Fig. 2b ist die Kolben-Zylindereinheit 50 immer noch eingezogen, während die Kolben-Zylindereinheit 48 ausgefahren wird, so daß die Schwenkarme 40 zusammen mit dem Schieber 38 weiter zurückbewegt werden. In der Fig. 2c wird nun auch die Kolben-Zylindereinheit 50 ausgefahren, so daß der Schieber 38 um seinen Drehpunkt an den Schwenkarmen 40 gedreht wird und so über dem Boden 28 herabrutschenden Müll erfaßt und entlang des Bodens weiter fördert. Durch Verkürzen der Kolben-Zylindereinheit 48 werden die Schwenkarme 40 und damit der ausgeschwenkte Schieber 38 translatorisch in den in der Fig. 2d nicht mehr dargestellten Container 18 hineinbewegt. Insofern kann auf die Darstellung gemäß Fig. 1 verwiesen werden, die der Stellung der Fig. 2d entspricht.

In Fig. 3 ist ein Teil des Containers 18 separat dargestellt. Die Einfüllöffnung 30 des Containers erstreckt sich zwischen zwei Wandabschnitten 52 und 54. Gegenüber dem gemäß der EP 0 163 859 B1 eingesetzten Container ist der Wandabschnitt 54 vom Boden 56 des Containers hochgezogen, so daß eventuell im Container gesammelte Flüssigkeit nicht ohne weiteres aus diesem herauslaufen kann. Im Bereich der Öffnung ist über einen Schwenkhebelmechanismus 58 um eine Achse 60 schwenkbar ein Deckel 62 drehbar angelenkt, der in seiner geöffneten Stellung senkrecht vom Container 18 absteht und in seiner geschlossenen Stellung die Öffnung 30 abdeckt. Vorteilhaft ist es, daß der Deckel 62 nach unten hin aufschwenkt, so daß Müll, der beim Abnehmen des Containers 18 vom Fahrzeug aus der Öffnung 30 herausfällt, unmittelbar auf den Deckel 62 fällt, so daß der darauf abgelegte Müll durch Hochklappen des Deckels mittels des Gestänges 58 wieder zurück in den Container gefördert wird. Um eventuell herabfallenden Müll besser auffangen zu können, ist der Deckel 62 mit schräg hochgezogenen Randbereichen 64 versehen. In seiner aufgeklappten Stellung wird der Deckel 62 in einem Zwischenraum 66 unterhalb des Aufnahmeraumes 26 im Müllsammelfahrzeug aufgenommen, wie dies ebenfalls in Fig. 1 dargestellt ist.

## Patentansprüche

1. Müllsammelfahrzeug mit einem als Wechselbehalter mit lösbaren Kupplungen ausgebildeten Container (18) zur Aufnahme des Mülls,
mit einer mit dem Fahrzeug verbundenen Schütteinheit (16), bestehend aus einer im vorderen Bereich des Fahrzeugs angeordneten Einschüttöffnung (24), die sich teils oberhalb des Führerhauses (10) des Müllsammelfahrzeuges und teils zwischen diesem und dem Container (18) in dem Bereich hinter und oberhalb des Führerhauses (10) befindet und einem Aufnahmeraum (26).
und aus einer Hub-Kipp-Vorrichtung (20) zur Aufnahme und zum Entleeren von Müllbehältern in die Einschüttöffnung (24) und
mit einer Fördereinrichtung (34) zum Transportieren des in die Einschüttöffnung entleerten Mülls in den Container durch dessen mit einer Verschlußeinrichtung (62) versehenen Einfüllöffnung (30).
wobei der Boden (28) des Aufnahmeraumes (26) von der Einschüttöffnung aus in Richtung zum Container (18) zunächst schräg nach unten abfällt und anschließend in eine im wesentlichen horizontale Ebene übergeht.
**dadurch gekennzeichnet,**
daß die Fördereinrichtung (34) aus einem über ein Übertragungsgestänge (36) drehbaren und translatorisch im wesentlichen entlang des Bodens (28) verschiebbaren Schieber (38) besteht und
daß das Übertragungsgestänge (36) zwei parallele Schwenkarme (40) umfaßt, zwischen denen an deren einen Ende der Schieber (38) schwenkbar angelenkt ist, daß an den parallelen Schwenkarmen (40) drehbar gelagert Haltearme (42) mit ihrem einen Ende angreifen, die mit ihrem anderen Ende ortsfest aber drehbar am Fahrzeug gelagert sind, daß mindestens ein ebenfalls am Fahrzeug ortsfest aber drehbar gelagerter Winkelhebel (44) mit einem freien Ende drehbar mit den Schwenkarmen (40) verbunden ist und mit dem anderen freien Ende mit einer Verstelleinrichtung (48) verbunden ist.

2. Müllsammelfahrzeug nach Anspruch 1, dadurch gekennzeichnet, daß die Verstelleinrichtung eine Kolben-Zylindereinheit (48) ist.

3. Müllsammelfahrzeug nach Anspruch 2, dadurch gekennzeichnet, daß der Schieber (38) über eine Kolben-Zylindereinheit (50) verschwenkbar ist, die mit einem freien Ende an dem Schwenkarm (140) und mit dem anderen Ende an dem Schieber (38) angreift.

4. Müllsammelfahrzeug nach einem der Ansprüche 1 bis 3, dadurch gekennzeichnet, daß der Boden (28) des Aufnahmeraums (36) in die Öffnung des Containers (18) hineinreicht.

5. Müllsammelfahrzeug nach einem der Ansprüche 1 bis 4, dadurch gekennzeichnet, daß die am Container (18) vorgesehene Verschlußeinrichtung aus einem am Container (18) unterhalb der Einfüllöffnung (30) schwenkbar angelenkten Deckel (62) besteht, der in seiner geöffneten Stellung senkrecht von dem Container (18) absteht und in einem im Müllsammelfahrzeug vorgesehen Zwischenraum (66) unterhalb des Aufnahmeraumes der Schütteinheit aufnehmbar ist.

6. Müllsammelfahrzeug nach einem der Ansprüche 1 bis 5, dadurch gekennzeichnet, daß der Container (18) unterhalb der Einfüllöffnung (30) einen hochgezogenen Wandabschnitt (54) aufweist.

## Claims

1. A refuse collection vehicle having a container (18) for receiving the refuse, the container being in the form of an interchangeable container with releasable couplings,
with a feeder unit (16) which is connected to the vehicle and which comprises a tipping-in opening (24) which is arranged in the front region of the vehicle and which is disposed in part above the driving cabin (10) of the refuse collection vehicle and in part between same and the container (18) in the region behind and above the driving cabin (10), and a receiving chamber (26),
and a lift-and-tilt device (20) for picking up and emptying refuse containers into the tipping-in opening (24), and
with a conveyor device (34) for transporting the refuse which is emptied into the tipping-in opening into the container through its filling opening (30) which is provided with a closure device (62),
wherein the bottom (28) of the receiving chamber (26) initially falls away inclinedly downwardly from the tipping-in opening in a direction towards the container (18) and then goes into a substantially horizontal plane,
characterised in that
the conveyor device (34) comprises a pusher member (38) which by way of a transmission linkage (36) is rotatable and displaceable with a translatory motion substantially along the bottom (28), and
the transmission linkage (36) includes two parallel pivotal arms (40) between which the pusher member (38) is pivotably mounted to the one end thereof, that the parallel pivotal arms (40) are engaged by rotatably mounted holding arms (42) with their one end, which with their other end are mounted stationarily but rotatably to the vehicle, that at least one angle lever (44) which is also mounted stationarily but rotatably to the vehicle is rotatably connected with a free end to the pivotal arms (40) and is connected with the other free end to a displacement device (48).

2. A refuse collection vehicle according to claim 1 characterised in that the displacement device is a piston-cylinder unit (48).

3. A refuse collection vehicle according to claim 2 characterised in that the pusher member (38) is pivotable by way of a piston-cylinder unit (50) which with one free end engages the pivotal arm (40) and with the other end the pusher member (38).

4. A refuse collection vehicle according to one of claims 1 to 3 characterised in that the bottom (28) of the receiving chamber (36) extends into the opening of the container (18).

5. A refuse collection vehicle according to one of claims 1 to 4 characterised in that the closure device on the container (18) comprises a cover (62) which is mounted pivotably to the container (18) beneath the filling opening (30) and which in its opened position projects perpendicularly from the container (18) and can be accommodated in an intermediate chamber (66), provided in the refuse collection vehicle, beneath the receiving chamber of the feeder unit.

6. A refuse collection vehicle according to one of claims 1 to 5 characterised in that beneath the filling opening (30) the container (18) has an upwardly extended wall portion (54).

## Revendications

1. Véhicule de collecte des ordures comportant un conteneur (18) servant à réceptionner les ordures et formé sous la forme de récipients interchangeables comportant des accouplements amovibles,
une unité de réception (16) qui est reliée au véhicule et est constituée par une ouverture d'introduction (29), qui est disposée dans la partie avant du véhicule et qui est située en partie au-dessus de la cabine du conducteur (10) du véhicule de collecte des ordures et en partie entre cette cabine et le conteneur (18) dans la zone située en arrière ou au-dessus de la cabine du conducteur (10), et un espace de réception (26), et
un dispositif de levage et de basculement (20) servant à recevoir et vider les récipients contenant les ordures dans l'ouverture d'entrée (24), et
un dispositif d'entraînement (34) servant à transporter les ordures vidées dans l'ouverture d'entrée, dans le conteneur au moyen de l'ouverture de remplissage (30) de ce conteneur qui est équipée d'un dispositif de fermeture (62),
le fond (28) de l'espace de réception (26) descendant tout d'abord obliquement vers le bas depuis l'ouverture d'introduction en direction du conteneur (18) et se prolongeant ensuite dans un plan sensiblement horizontal,
caractérisé en ce
que le dispositif d'entraînement (34) est constitué par un poussoir (38) qui peut être entraîné en rotation et peut être déplaçable en translation essentiellement le long du fond (28) par l'intermédiaire d'une tringlerie de transmission (36), et
que la tringlerie de transmission (36) comprend deux bras pivotants parallèles (40) entre lesquels le poussoir (38) est articulé de manière à pouvoir pivoter, et ce sur une extrémité des bras, que des bras de retenue (42) montés de façon à pouvoir tourner attaquent, par une de leurs extrémités, les bras pivotants parallèles (40), les bras de retenue étant montés fixes, par leur autre extrémité, mais de manière à pouvoir tourner sur le véhicule, qu'au moins un levier à genouillère (44), qui est également monté fixe sur le véhicule, mais de manière à pouvoir pivoter, est relié de manière à pouvoir pivoter, par une extrémité libre, sur les bras pivotants (40) et est relié, par son autre extrémité à un dispositif de déplacement (48).

2. Dispositif pour la collecte des ordures selon la revendication 1, caractérisé en ce que le dispositif de déplacement est une unité à piston et cylindre (48).

3. Véhicule pour la collecte des ordures selon la revendication 2, caractérisé en ce que le poussoir (38) peut pivoter sous l'action d'une unité à piston et cylindre (50), qui attaque, par une extrémité libre, le bras pivotant (40) et, par l'autre extrémité, le poussoir (38).

4. Véhicule pour la collecte des ordures selon l'une des revendications 1 à 3, caractérisé en ce que le fond (28) de l'espace de réception (36) pénètre dans l'ouverture du conteneur (18).

5. Véhicule pour la collecte des ordures selon l'une des revendications 1 à 4, caractérisé en ce que le dispositif de fermeture prévu sur le conteneur (18) est constitué par un couvercle (62), qui est articulé de manière à pouvoir pivoter sur le conteneur (18) au-dessous de l'ouverture d'introduction (3) et qui, dans sa position ouverte, fait saillie perpendiculairement hors du conteneur (18) et, peut être logé, dans un espace intermédiaire (26) prévu dans le véhicule pour la collecte des ordures, au-dessous de l'espace de réception de l'unité d'entrée.

6. Véhicule pour la collecte des ordures selon l'une des revendications 1 à 5, caractérisé en ce que le conteneur (18) possède, au-dessous de l'ouverture de remplissage (30), un élément de paroi vertical (54).
